# FASCICULE DE BREVET EUROPEEN

(11) **EP 1 107 863 B1**
(45) Date de publication et mention de la délivrance du brevet: **17.09.2003**
(21) Numéro de dépôt: 00949619.1
(22) Date de dépôt: 04.07.2000
(51) Int. Cl.: B31B 19/90, B31B 19/74

(54) **DISPOSITIF ET PROCEDE POUR LA FABRICATION DE SACHETS D'EMBALLAGE**
VERFAHREN UND VORRICHTUNG ZUR HERSTELLUNG VON BEUTELPACKUNGEN
DEVICE AND METHOD FOR MAKING PACKAGING BAGS

(30) Priorité: 05.07.1999 FR 9908625
(43) Date de publication de la demande: 20.06.2001
(73) Titulaire: Flexico-France, 60119 Hénonville (FR)
(72) Inventeur: BOIS, Henri, Georges, F-92200 Neuilly-sur-Seine (FR)
(74) Mandataire: Texier, Christian
(86) Numéro de dépôt international: FR0001903
(87) Numéro de publication internationale: WO01002162

(56) Documents cités:
- WO-A-98/03328
- PATENT ABSTRACTS OF JAPAN vol. 1999, no. 11, 30 septembre 1999 (1999-09-30) & JP 11 165362 A (ITOCHU SAN PLUS KK;TOSHIBA ENG CO LTD), 22 juin 1999 (1999-06-22)

## Description

La présente invention concerne le domaine de la fabrication de sachets d'emballage.

Plus précisément, la présente invention concerne les dispositifs de fabrication de sachets d'emballage par défilement continu d'un film équipé d'au moins une bande à fonction d'ouverture/fermeture. Plus précisément encore, la présente invention s'applique de préférence aux dispositifs de fabrication de sachets dans lesquels la bande à fonction d'ouverture/fermeture est disposée transversalement à la direction de défilement du film.

Cependant, comme on le précisera par la suite, la présente invention n'est pas limitée à cette application précise. L'invention peut également s'appliquer à des dispositifs dans lesquels lesdites bandes à fonction d'ouverture/fermeture sont disposées parallèlement à la direction de défilement du film ou en oblique par rapport à cette direction.

On connaît de nombreux dispositifs de ce genre.

La bande à fonction d'ouverture/fermeture peut prendre de nombreuses formes.

A titre d'exemple, la bande à fonction d'ouverture/fermeture peut être formée de profilés de fermeture complémentaires, par exemple des profilés mâle/femelle, ou à crochets complémentaires, disposés sur des faces opposées du film.

La bande à fonction d'ouverture/fermeture peut également être formée d'un profilé ou d'une bande d'arrachage/découpe, d'une bande adhésive, pelable ou non, ou encore d'une bande métallique de fermeture par pliage, etc ...

On connaît de tels dispositifs de fabrication de sachets d'emballage à défilement horizontal ou vertical.

En particulier, on connaît des machines dites FFS pour l'expression anglaise "Form, Fill and Seal", c'est-à-dire une machine conçue pour la formation de sachets, le remplissage puis leur fermeture en automatique.

On connaît notamment des machines FFS comprenant :
- des moyens d'acheminement d'un film à l'état plan,
- des moyens de conformation du film à l'état tubulaire, sur un col de formage,
- des moyens de fermeture longitudinale du tube ainsi formé, généralement par soudure thermique,
- une goulotte qui débouche dans le tube ainsi formé pour l'acheminement du produit à emballer, et
- des moyens de fixation transversale du film tubulaire, généralement là encore par soudure thermique.

Plus précisément encore, ces derniers moyens sont généralement conçus pour assurer quasi-simultanément une soudure constituant par exemple le fond d'un sachet amont dans le sens du défilement, une seconde soudure au niveau de l'embouchure d'un sachet aval, et un sectionnement de film tubulaire pour isoler le sachet aval terminé du sachet amont en cours de préparation.

On connaît notamment de nos jours des machines comprenant un poste conçu pour la fixation de la bande à fonction d'ouverture/fermeture, sur le film, en amont du col de formage, transversalement par rapport à la direction de déplacement du film.

En variante cependant, la bande de fermeture peut être déposée longitudinalement, c'est-à-dire parallèlement à la direction de déplacement du film, ou en oblique par rapport à cette direction.

Les machines ainsi connues ont déjà rendu de grands services.

Cependant, elles ne donnent pas toujours totalement satisfaction en ce sens qu'il est parfois difficile de contrôler avec précision le positionnement correct de la bande à fonction d'ouverture/fermeture.

Ce problème est particulièrement accru sur les machines à fonctionnement continu avec vitesse de défilement très élevée du film.

Le document PATENT ABSTRACTS OF JAPAN, vol. 1999, n° 11, décrit un dispositif de détection d'imbrication de profilés de fermeture à base d'un rouleau et d'un élément suiveur. L'élément suiveur peut présenter deux états de sortie : un premier état lorsque les profilés de fermeture ne sont pas correctement imbriqués et présentent ainsi une épaisseur supérieure à une valeur de consigne et un second état lorsque les profilés de fermeture sont correctement imbriqués et présentent une épaisseur inférieure ou égale à la valeur de consigne.

La présente invention a maintenant pour but de perfectionner les dispositifs de fabrication de sachets d'emballage connus en permettant une détection fiable du positionnement de la bande à fonction d'ouverture/fermeture.

Ce but est atteint daps le cadre de la présente invention, grâce à un dispositif du type défini en revendication 1 annexée.

Selon une autre caractéristique avantageuse de la présente invention, le capteur est constitué d'un palpeur mécanique.

La présente invention concerne également un procédé de formation de sachets.

D'autres caractéristiques, buts et avantages de la présente invention apparaîtront à la lecture de la description détaillée qui va suivre et en regard des dessins annexés, donnés à titre d'exemples non limitatifs et sur lesquels :
- la figure 1 représente une vue schématique d'un dispositif de formation de sachets d'emballage conforme à la présente invention,
- les figures 2 et 3 représentent des vues à échelle agrandie d'un capteur conforme à la présente invention, respectivement dans le cas d'une détection de positionnement correcte d'une bande et dans le cas d'une détection de position incorrecte de celle-ci,
- la figure 4 représente une vue latérale partielle du dispositif illustrant la localisation du capteur, et
- les figures 5, 6, 7 et 8 représentent deux vues similaires aux figures 2 et 3, dans le cas d'un capteur double et respectivement dans l'hypothèse d'une détection de positionnement correcte pour la figure 5 et de positionnement incorrecte pour les figures 6, 7 et 8 de la bande en question.

La description qui va suivre va porter essentiellement sur un dispositif dans lequel la bande de fermeture/ouverture est disposée transversalement à la direction de déplacement du film. Cependant, l'invention n'est pas limitée à cette disposition. En effet, l'invention s'applique également à des dispositifs dans lesquels la bande de fermeture/ouverture est placée parallèlement ou en oblique par rapport à la direction de déplacement du film.

On a illustré sur la figure 1, un dispositif de formation de sachets d'emballage auquel s'applique particulièrement, mais non limitativement, l'invention. Il s'agit en l'espèce d'une machine de type FFS à défilement vertical.

On aperçoit sur cette figure 1, un rouleau 10 à partir duquel est dévidé un film plan 12.

Le film 12 est guidé à l'aide de différents galets ou moyens équivalents qui ne seront pas décrits dans le détail par la suite, dans la mesure où ils peuvent faire l'objet de nombreuses variantes de réalisation.

De préférence dans le cadre de l'invention, le dispositif comprend en aval du rouleau 10 un poste 14 au niveau duquel une bande à fonction d'ouverture/fermeture est déposée sur le film 12 transversalement à la direction de déplacement de ce film.

Le film 12 atteint ensuite un col de formage 16. Celui-ci est conformé de sorte qu'à la sortie du col de formage 16, le film 12 se présente à l'état tubulaire. Une goulotte de remplissage 18 superposée au col de formage 16 débouche dans le tube ainsi formé. De façon classique en soi, la goulotte de remplissage 18 est utilisée pour introduire le produit à emballer dans les ébauches de sachets formées par le film tubulaire précité.

Des moyens schématisés sur la figure 1 sous la référence 20, sont conçus pour assurer la fermeture longitudinale du film tubulaire, par exemple par soudure thermique.

En aval de ce poste 20, on trouve un ensemble 30 conçu pour assurer :
- à l'aide de moyens 32, une soudure transversale sur une ébauche de sachet amont, correspondant au fond de ce dernier,
- à l'aide de moyens 34, une soudure transversale de finition d'un sachet aval, au niveau de l'embouchure de celui-ci,
- à l'aide de moyens de sectionnement 36, intercalés entre les moyens 32 et 34 précités, un sectionnement du film pour séparer le sachet aval terminé de l'ébauche de sachet amont, et
- éventuellement à l'aide de moyens 38, la finition de la fixation de la bande à fonction d'ouverture/fermeture sur la paroi du film.

Le cas échéant, en effet, la bande à fonction d'ouverture/fermeture peut être fixée, au niveau du poste 14, seulement sur la moitié de la largeur du film, la fixation sur l'autre moitié de la largeur du film étant réalisée en aval du col de formage 16, à l'aide des moyens 38 précités.

La machine illustrée sur la figure 1 est une machine à défilement vertical.

La présente invention s'applique également aux machines à défilement horizontal.

Par ailleurs, la présente invention peut également trouver application dans les dispositifs de formation de sachets utilisant un film 12 prémuni des bandes à fonction d'ouverture/fermeture transversale au niveau de la bobine 10.

De même, l'invention s'applique à des dispositifs de formation de sachets dans lesquels la bande à fonction d'ouverture/fermeture est rapportée sur le film 12 en un lieu différent de celui illustré sur la figure 1, par exemple au niveau du col de formage 16 ou en aval de celui-ci.

Comme on l'a indiqué précédemment, la présente invention s'applique à tout type de bande à fonction d'ouverture/fermeture de sachets, notamment les bandes comprenant des profilés de fermeture complémentaires, tels que mâle/femelle ou à crochets complémentaires, les bandes d'arrachage/découpe, les bandes adhésives, pelables ou non, les bandes métalliques de fermeture par pliage, etc...

La bande à fonction d'ouverture/fermeture porte la référence générale 60.

De même, la présente invention s'applique à tout type de film 12, tel que par exemple les films plastiques, simples ou composites, les films métallisés, etc ...

Comme on l'a indiqué précédemment, dans le cadre de la présente invention, il est prévu au moins un capteur adapté pour détecter la présence de la bande dans une position relative prédéterminée attendue, par rapport à des moyens de traitement cyclique du film.

De préférence, le capteur 100 est constitué d'un palpeur mécanique comprenant un poussoir 102 sollicité vers le film 12, lequel est pris en sandwich entre le palpeur ou poussoir 102 et une butée 110 formant enclume. Le poussoir 102 est associé à un contacteur électrique 104 sensible à la position du poussoir 102, c'est-à-dire fermé ou ouvert, selon que la bande de fermeture/ouverture 60 est présente ou non et forme ou non une surépaisseur entre la butée 110 et le poussoir 102.

De préférence, dans le cadre de la présente invention, le capteur 100 est placé en aval des mâchoires 100 assurant la soudure transversale du film.

Plus précisément encore, de préférence, le capteur 100 et l'enclume 110 sont portés par l'équipage support des mâchoires 30 de sorte que l'enclume 110 et le capteur 100 soient cycliquement éloignés et rapprochés du film 12 en synchronisme avec les mâchoires de soudure 30 pour ne pas perturber le défilement du film 12.

Plus précisément encore, comme on l'a schématisé sur la figure 4, de préférence, le capteur 100 est localisé au niveau du bord longitudinal du sachet opposé à celui par lequel est acheminé la bande à fonction d'ouverture/fermeture 60.

Sur la figure 4, on a schématisé sous la flèche référencée A l'acheminement de cette bande 60.

L'homme de l'art comprendra que le capteur 100 conforme à la présente invention permet de détecter à la fois :
- la présence de la bande 60 à fonction d'ouverture/fermeture,
- l'acheminement correct dans le sens transversal, de la bande 60, c'est-à-dire la vérification de la couverture du film par la bande 60 (en cas de défaut, la bande 60 ne couvrant pas la totalité de l'embouchure du sachet, on peut s'attendre à un défaut de fermeture ultérieur, voire même un défaut d'étanchéité), et
- le positionnement correct de la bande 60 dans le sens longitudinal par rapport à la direction de défilement du film (un défaut de positionnement dans ce sens conduirait à un défaut de positionnement de la bande à fonction d'ouverture/fermeture par rapport à l'embouchure du sachet).

On a ainsi illustré sur la figure 2, le cas d'un positionnement correct de la bande 60 par rapport aux mâchoires de soudure 30. On a par contre illustré sur la figure 3, le cas d'une détection de position incorrecte de la bande 60 (dans ce cas, la bande 60 est située trop en avant par rapport au défilement du film).

Lorsqu'un problème est ainsi détecté et signalé par le capteur 100, il est possible d'intervenir pour repositionner correctement le film. La présente invention permet ainsi de supprimer des dérives dues notamment à l'élasticité intrinsèque du film 12, voir à des déformations de celui-ci en raison de sa qualité, ou encore, selon le type de produits conditionnés ou la façon dont le produit est déversé dans les sachets par la goulotte 18.

Le cas échéant, comme on l'a illustré sur les figures 5 à 8, on peut utiliser dans le cadre de la présente invention un double palpeur 100a, 100b, juxtaposé selon la direction de défilement du film. Comme on le comprend à l'examen notamment des figures 6 et 7, un tel double palpeur permet d'améliorer la détection de positionnement puisqu'il permet de déceler un simple décalage par rapport à la position attendue.

Selon une autre caractéristique avantageuse de l'invention, on peut prévoir deux capteurs 100 disposés respectivement au niveau des deux bords longitudinaux opposés du film 12 afin de détecter un défaut de positionnement de la bande 60, sous forme d'une inclinaison par rapport à une direction parfaitement transversale à la direction de défilement du film.

Par ailleurs, comme on l'a indiqué précédemment, la présente invention s'applique également à des dispositifs dans lesquels la bande d'ouverture/fermeture est disposée non pas transversalement, mais longitudinalement c'est-à-dire parallèlement à la direction de déplacement du film ou encore en oblique par rapport à cette direction (il suffit pour cela d'adapter la position des capteurs). Dans ce dernier cas, on peut prévoir au moins deux capteurs respectivement à proximité de chaque bord du sachet, selon une génératrice oblique par rapport à la direction de déplacement du film, correspondant à la position oblique attendue de la bande.

Bien entendu la présente invention n'est pas limitée aux modes de réalisation particuliers qui viennent d'être décrits, mais s'étend à toutes variantes conformes à la définition donnée dans le jeu de revendications annexées.

## Revendications

1. Dispositif de formation de sachets à l'aide d'un film à défilement continu équipé d'au moins une bande (60) à fonction d'ouverture/fermeture disposée sur le film (12), **caractérisé par le fait qu'**il comprend au moins un capteur (100) apte à détecter si la bande (60) à fonction d'ouverture/fermeture est présente ou non sur le film, le capteur (100) étant placé dans une position relative predéterminée par rapport aux moyens (30) de traitement cyclique du film pour la formation du sachet, notamment par rapport aux moyens (30) de soudure transversale du film composant le sachet, prévus sur le dispositif.

2. Dispositif selon la revendication 1, **caractérisé par le fait que** le capteur est formé d'un palpeur mécanique.

3. Dispositif selon l'une des revendications 1 ou 2, **caractérisé par le fait que** le capteur (100) est disposé après un ensemble de mâchoires de soudure transverses (30) par rapport à la direction de déplacement du film (12).

4. Dispositif selon rune des revendications 1 à 3, **caractérisé par le fait que** le capteur (100) est solidaire d'un équipage portant les mâchoires de soudure transverses (30) afin de déplacer cycliquement le capteur (100) en rapprochement et en éloignement du film (12).

5. Dispositif selon l'une des revendications 1 à 4, **caractérisé par le fait que** le capteur (100) est formé d'un palpeur mécanique comprenant un poussoir (102) associé à un contacteur électrique (104).

6. Dispositif selon l'une des revendications 1 à 5, **caractérisé par le fait qu'**il comprend des moyens (16) à conformer le film à l'état tubulaire, des moyens (18) aptes à remplir l'ébauche tubulaire ainsi formée et des moyens (30) aptes à fermer le sachet sur le produit emballé.

7. Dispositif selon l'une des revendications 1 à 6, **caractérisé par le fait qu'**il comprend des moyens (14) aptes à fixer la bande (60) sur le film (12).

8. Dispositif selon l'une des revendications 1 à 7, **caractérisé par le fait qu'**il comprend des moyens aptes à fournir une bande (60) à fonction d'ouverture/fermeture choisie dans le groupe comprenant des profilés de fermeture complémentaires, par exemple mâle/femelle ou à crochets complémentaires, les bandes d'arrachage/découpe, les bandes adhésives, pelables ou non et les bandes métalliques de fermeture par pliage.

9. Dispositif selon l'une des revendications 1 à 8, **caractérisé par le fait que** le capteur (100) est localisé le long d'un bord longitudinal du sachet opposé à celui par lequel est acheminé la bande (60).

10. Dispositif selon l'une des revendications 1 à 9, **caractérisé par le fait que** le capteur (100) est adapté pour détecter la présence d'une bande (60), l'acheminement correct de la bande (60) dans la direction transversale au défilement du film, et le positionnement correct de la bande dans le sens longitudinal du film (12).

11. Dispositif selon l'une des revendications 1 à 10, **caractérisé par le fait qu'**il comprend des moyens aptes à disposer la bande (60) transversalement à la direction de déplacement du film (12).

12. Dispositif selon l'une des revendications 1 à 10, **caractérisé par le fait qu'**il comprend des moyens aptes à disposer la bande (60) parallèlement à la direction de déplacement du film (12).

13. Dispositif selon l'une des revendications 1 à 10, **caractérisé par le fait qu'**il comprend des moyens aptes à disposer la bande (60) en oblique par rapport à la direction de déplacement du film (12).

14. Dispositif selon la revendication 13, **caractérisé par le fait qu'**il comprend deux capteurs (100) disposés respectivement à proximité de chaque bord du sachet, selon une génératrice oblique par rapport à la direction de déplacement du film, correspondant à la position oblique attendue de la bande.

15. Dispositif selon l'une des revendications 1 à 6, **caractérisé par le fait qu'**il comprend des moyens aptes à fournir un film (12) prémuni de la bande (60) à fonction d'ouverture/fermeture.

16. Dispositif selon l'une des revendications 1 à 15, **caractérisé par le fait qu'**il comprend des moyens assurant un défilement vertical du film (12).

17. Dispositif selon l'une des revendications 1 à 15, **caractérisé par le fait qu'**il comprend des moyens assurant un défilement horizontal du film (12).

18. Dispositif selon l'une des revendications 1 à 17, **caractérisé par le fait que** chaque capteur comprend un double palpeur (100a, 100b) juxtaposés selon la direction longitudinale de défilement du film (12).

19. Procédé de formation de sachets d'emballage à raide d'un film à défilement continu équipé d'au moins une bande (60) à fonction d'ouverture/fermeture disposée sur le film, **caractérisé par le fait qu'**il comprend l'étape consistant à détecter si la bande (60) à fonction d'ouverture/fermeture est présente on non sur le film, à l'aide d'au moins un capteur (100) placé dans une position relative prédéterminée par rapport aux moyens de traitement cycliques (30) du film pour la formation du sachet, notamment par rapport à des moyens (30) de soudure transversale du film composant le sachet, prévus sur le dispositif de formation des sachets.

20. Procédé selon la revendication 19, **caractérisé par le fait que** la bande (60) est acheminée transversalement sur le film et le capteur (100) est formé d'un palpeur mécanique disposé sur le bord longitudinal du film opposé à celui par lequel est acheminée la bande (60).

## Patentansprüche

1. Vorrichtung zur Bildung von Beuteln mit Hilfe einer Folie zum ständigen Vorbeilauf, die mit mindestens einem Streifen (60) für eine Öffnungs-/Schließfunktion ausgestattet ist, der auf der Folie (12) angeordnet ist, **dadurch gekennzeichnet, daß** sie mindestens einen Meßfühler (100) aufweist, der geeignet ist, es zu erfassen, ob der Streifen (60) für eine Öffnungs-/Schließfunktion auf der Folie vorliegt oder nicht, wobei der Meßfühler (100) in einer vorbestimmten Relativlage bezüglich der Mittel (30) zur zyklischen Behandlung der Folie für die Bildung des Beutels angeordnet ist, besonders der auf der Vorrichtung vorgesehenen Mittel (30) zur Querverschweißung der Folie, die den Beutel zusammensetzt.

2. Vorrichtung nach Anspruch 1, **dadurch gekennzeichnet, daß** der Meßfühler von einem mechanischen Taster gebildet ist.

3. Vorrichtung nach einem der Ansprüche 1 oder 2, **dadurch gekennzeichnet, daß** der Meßfühler (100) hinter einer Gruppe von bezüglich der Vorschubrichtung der Folie (12) querverlaufenden Schweißbacken (30) angeordnet ist.

4. Vorrichtung nach einem der Ansprüche 1 bis 3, **dadurch gekennzeichnet, daß** der Meßfühler (100) fest mit einem beweglichen Organ verbunden ist, das die querverlaufenden Schweißbacken (30) trägt, um den Meßfühler (100) zyklisch beim Annähern und Entfernen der Folie (12) zu versetzen.

5. Vorrichtung nach einem der Ansprüche 1 bis 4, **dadurch gekennzeichnet, daß** der Meßfühler (100) aus einem mechanischen Taster gebildet ist, der einen Stößel (102) aufweist, der einem elektrischen Kontaktgeber (104) zugeordnet ist.

6. Vorrichtung nach einem der Ansprüche 1 bis 5, **dadurch gekennzeichnet, daß** sie Mittel (16) aufweist, um die Folie in einen rohrförmigen Zustand zu verformen, Mittel (18), die geeignet sind, den so gebildeten, rohrförmigen Rohling zu füllen, und Mittel (30), die geeignet sind, den Beutel über dem verpackten Produkt zu verschließen.

7. Vorrichtung nach einem der Ansprüche 1 bis 6, **dadurch gekennzeichnet, daß** sie Mittel (14) aufweist, die geeignet sind, den Streifen (60) auf der Folie (12) zu befestigen.

8. Vorrichtung nach einem der Ansprüche 1 bis 7, **dadurch gekennzeichnet, daß** sie Mittel aufweist, die geeignet sind, einen Streifen (60) für eine Öffnungs-/Schließfunktion zuzuführen, der in der Gruppe ausgewählt ist, die komplementäre Schließprofile aufweist, zum Beispiel Vater-/Mutterprofile oder Profile mit komplementären Krempen, Abreiß-/ Abschneidestreifen, abziehbare oder nicht abziehbare Klebstreifen und Metallstreifen zum Verschließen durch Umbiegen.

9. Vorrichtung nach einem der Ansprüche 1 bis 8, **dadurch gekennzeichnet, daß** der Meßfühler (100) längs eines Längsrandes des Beutels angeordnet ist, der dem gegenüberliegt, durch den der Streifen (60) befördert wird.

10. Vorrichtung nach einem der Ansprüche 1 bis 9, **dadurch gekennzeichnet, daß** der Meßfühler (100) geeignet ist, um die Anwesenheit eines Streifens (60), die korrekte Beförderung des Streifens (60) in Querrichtung beim Durchlauf der Folie und die korrekte Positionierung des Streifens in der Längsrichtung der Folie (12) zu erfassen.

11. Vorrichtung nach einem der Ansprüche 1 bis 10, **dadurch gekennzeichnet, daß** sie Mittel aufweist, die zur Anordnung des Streifens (60) quer zur Vorschubrichtung der Folie (12) geeignet sind.

12. Vorrichtung nach einem der Ansprüche 1 bis 10, **dadurch gekennzeichnet, daß** sie Mittel aufweist, die zur Anordnung des Streifens (60) parallel zur Vorschubrichtung der Folie (12) geeignet sind.

13. Vorrichtung nach einem der Ansprüche 1 bis 10, **dadurch gekennzeichnet, daß** sie Mittel aufweist, die zur Anordnung des Streifens (60) schräg zur Vorschubrichtung der Folie (12) geeignet sind.

14. Vorrichtung nach Anspruch 13, **dadurch gekennzeichnet, daß** sie zwei Meßfühler (100) aufweist, die jeweils in der Nähe eines jeden Randes des Beutels gemäß einer schrägen Erzeugenden, auf die Vorschubrichtung der Folie bezogen, angeordnet sind, entsprechend der schrägen Lage, die vom Streifen erwartet wird.

15. Vorrichtung nach einem der Ansprüche 1 bis 6, **dadurch gekennzeichnet, daß** sie Mittel aufweist, die geeignet sind, eine Folie (12) zu befördern, die vor dem Streifen (60) für eine Öffnungs-/Schließfunktion geschützt ist.

16. Vorrichtung nach einem der Ansprüche 1 bis 15, **dadurch gekennzeichnet, daß** sie Mittel aufweist, die ein vertikales Vorbeilaufen der Folie (12) sicherstellen.

17. Vorrichtung nach einem der Ansprüche 1 bis 15, **dadurch gekennzeichnet, daß** sie Mittel aufweist, die ein horizontales Vorbeilaufen der Folie (12) sicherstellen.

18. Vorrichtung nach einem der Ansprüche 1 bis 17, **dadurch gekennzeichnet, daß** jeder Meßfühler einen doppelten Taster (100a, 100b) aufweist, die in der Längs-Laufrichtung der Folie (12) nebeneinanderliegen.

19. Verfahren zur Bildung von Verpackungsbeuteln mit Hilfe einer Folie zum kontinuierlichen Vorschub, die mit mindestens einem Streifen (60) für eine Öffnungs-/Schließfunktion ausgestattet ist, der auf der Folie angeordnet ist, **dadurch gekennzeichnet, daß** es einen Schritt aufweist, der darin besteht, zu erfassen, ob der Streifen (60) für eine Öffnungs/Schließfunktion vorliegt oder nicht, mit Hilfe mindestens eines Meßfühlers (100), der in einer vorbestimmten Relativlage bezüglich der Mittel (30) zur zyklischen Behandlung der Folie zur Bildung des Beutels angeordnet ist, besonders der Mittel (30) zum Querverschweißen der Folie, die den Beutel zusammensetzt, die auf der Vorrichtung zur Bildung der Beutel vorgesehen sind.

20. Verfahren nach Anspruch 19, **dadurch gekennzeichnet, daß** der Streifen (60) quer auf der Folie befördert wird und der Meßfühler (100) von einem mechanischen Taster gebildet wird, der auf dem Längsrand der Folie angeordnet ist, die dem entgegengesetzt ist, durch den der Streifen (60) befördert wird.

## Claims

1. Apparatus for forming bags by means of a continuously traveling film fitted with at least one tape (60) with an opening/closing function that is placed on the film (12), the apparatus being **characterized by** the fact that it includes at least one sensor (100) suitable for detecting whether or not the tape (60) having an opening/closing function is present on the film, the sensor (100) being placed in a predetermined position relative to means (30) for treating the film cyclically in order to form bags, and in particular relative to the means (30) provided on the apparatus for sealing the bag-constituting film transversely.

2. Apparatus according to claim 1, **characterized by** the fact that the sensor is formed by a mechanical feeler.

3. Apparatus according to claim 1 or 2, **characterized by** the fact that the sensor (100) is placed after a set of transverse heat-sealed jaws (30) relative to the travel direction of the film (12).

4. Apparatus according to any one of claims 1 to 3, **characterized by** the fact that the sensor (100) is secured to equipment carrying the transverse heat-sealing jaws (30) so that the sensor (100) is moved cyclically towards and away from the film (12).

5. Apparatus according to any one of claims 1 to 4, **characterized by** the fact that the sensor (100) is formed by a mechanical feeler having a pusher (102) associated with an electrical contactor (104).

6. Apparatus according to any one of claims 1 to 5, **characterized by** the fact that it includes means (16) for shaping the film into a tubular state, means (18) suitable for filling the tubular bag blank formed in this way, and means (30) suitable for closing the bag on the packaged product.

7. Apparatus according to any one of claims 1 to 6, **characterized by** the fact that it includes means (14) suitable for fixing the tape (60) onto the film (12).

8. Apparatus according to any one of claims 1 to 7, **characterized by** the fact that it includes means suitable for providing a tape (60) having an opening/closing function is selected from the group comprising: complementary closure strips, e.g. male/female strips or strips having complementary hooks; tear/cut tapes; adhesive tapes, which can optionally be peel-off tapes; and metal tapes for closing by folding.

9. Apparatus according to any one of claims 1 to 8, **characterized by** the fact that the sensor (100) is located along a longitudinal edge of the bag remote from the edge via which the tape (60) is delivered.

10. Apparatus according to any one of claims 1 to 9, **characterized by** the fact that the sensor (100) is adapted to detect the presence of a tape (60), to detect that the tape (60) has been fed properly in the direction that is transverse to the travel direction of the film (12), and to detect that the tape is properly positioned in the longitudinal direction of the film (12).

11. Apparatus according to any one of claims 1 to 10, **characterized by** the fact that it includes means suitable for extending the tape (60) transversely to the travel direction of the film (12).

12. Apparatus according to any one of claims 1 to 10, **characterized by** the fact that it includes means suitable for disposing the tape (60) parallel to the travel direction of the film (12).

13. Apparatus according to any one of claims 1 to 10, **characterized by** the fact that it includes means suitable for disposing the tape (60) obliquely relative to the travel direction of the film (12).

14. Apparatus according to claim 13, **characterized by** the fact that it has two sensors (100) disposed close to respective edges of the bag along a generator line that is oblique relative to the travel direction of the film and that corresponds to the expected oblique position for the tape.

15. Apparatus according to any one of claims 1 to 6, **characterized by** the fact that it includes means suitable for providing a film (12) that is already fitted with the tape (60) having the opening/closing function.

16. Apparatus according to any one of claims 1 to 15, **characterized by** the fact that it includes means for causing the film (12) to travel vertically.

17. Apparatus cording to any one of claims 1 to 15, **characterized by** the fact that it includes means for causing the film (12) to travel horizontally.

18. Apparatus according to any one of claims 1 to 17, **characterized by** the fact that each sensor comprises dual feelers (100a, 100b) that are juxtaposed in the longitudinal travel direction of the film (12).

19. A method of forming packaging bags using a continuously traveling film fitted with at least one tape (60) having an opening/closing function placed on the film, the method being **characterized by** the fact that it comprises a step consisting in detecting whether or not the tape (60) having the opening/closing function is present on the film, by means of at least one sensor (100) placed in a predetermined position relative to the means (30) for treating the film cyclically in order to form bags, and in particular relative to the means (30) provided on the bag-forming apparatus for sealing the bag-constituting film transversely.

20. A method according to claim 19, **characterized by** the fact that the tape (60) is delivered transversely on the film and the sensor (100) is formed by a mechanical feeler placed on the longitudinal edge of the film remote from the edge via which the tape (60) is delivered.
